# FASCICULE DE BREVET EUROPEEN

(11) **EP 0 012 696 B1**
(45) Date de publication et mention de la délivrance du brevet: **23.06.1982**
(21) Numéro de dépôt: 79401021.5
(22) Date de dépôt: 14.12.1979
(51) Int. Cl.: H01H 50/04

(54) **Relais électromagnétique étanche**
Wasserdichtes elektromagnetisches Relais
Water-tight electromagnetic relay

(30) Priorité: 15.12.1978 FR 7836378
(43) Date de publication de la demande: 25.06.1980
(73) Titulaire: Bernier, Raymond, F-94300 Vincennes (FR)
(72) Inventeur: Bernier, Raymond, F-94300 Vincennes (FR)
(74) Mandataire: Bouju, André

## Description

La présente invention concerne un relais électro-magnétique étanche, en particulier de petites dimensions, destiné notamment à la téléphonie.

On a utilisé différentes architectures de relais. visant à résoudre les problèmes d'encombrement et de protection des organes du relais contre la poussière et autres souces de contamination, notamment par les matières servant à l'isolement ou au collage des fils de bobinage, tout en assurant un bon isolement des parties conductrices, un fonctionnement efficace des contacts et un rendement magnétique satisfaisant. Ces divers problèmes deviennent de plus en plus critiques au fur et à mesure de la réduction de taille du relais, notamment lorsqu'il s'agit de réaliser un relais hermétique de très petite taille, dont les sorties sont par exemple aptes à coopérer avec une grille normalisée au pas de 2,54 mm (pas le plus réduit actuellement utilisé).

On connaît par le brevet FR-A-2.181.822 un relais miniature étanche comprenant un boîtier formé de deux demi- coquilles collées et contenant une bobine noyée après mise en place par une résine.

Des barres conductrices sont surmoulées Gans les faces latérales du boîtier et elles émergent pour former d'une part les connexions de sortie et d'autre part, par des extrémités cambrés, les contacts fixes. Un inconvénient de ce relais est que ce cambrage doit ère effectué après coup, ce qui constitue une opération délicate pouvant entraîner une certaine imprécision dans le positionnement des contacts fixes. En outre, il est nécessaire de coiffer d'un couvercle l'ensemble des contacts fixes et mobiles, ce qui complique le problème de l'étanchéité. Enfin, l'inclusion de la bobine après montage dans une résine coulée ne procure pas un positionnement rigoureux de cette dernière.

D'autre part, le brevet FR - A - 2.294.534 décrit un relais dans lequel les pièces polaires sont surmoulées dans le boîtier et présentent un cambrage situé au sein de ce surmoulage.

La présente invention vise à réaliser un relais dont le boîtier constitue un bloc parfaitement étanche et qui procure un positionnement rigoureux des contacts évitant tout réajustement ultérieur.

Suivant l'invention, le relais électro- magnétique étanche comprend, dans un boîtier multifaces, des organes moteurs comprenant notamment une bobine et un circuit magnétique pour actionner au moins une lame conductrice mobile coopérant avec des contacts fixes, et des connexions de sortie faisant saillie hors dudit boîtier sur l'une des faces de ce dernier. Des barres conductrices sont surmoulées dans au moins l'une des faces du boîtier pour constituer d'une part les contacts fixes et le support de la lame mobile et d'autre part, en débouchant à l'extérieur du boîtier parallèlement à ladite face latérale, une partie des connexions de sortie du relais. Ce relais est caractérisé en ce que le boîtier est constitué par une ceinture parallèlépipèdique ouverte sur au moins l'une de ses faces latérales, contenant les organes moteurs, et dont la base est traversée par les connexions de sortie de la bobine. La face latérale du boîtier dans laquelle sont surmoulées les barres conductrices est constituée par une joue emboîtée sur la face ouverte de la ceinture et soudée sur celle-ci, les barres conductrices surmoulées sont cambrées au sein du surmoulage de manière que leurs extrémités formant les contacts fixes et le support de la barre mobile débouchent à l'intérieur de la ceinture, perpendiculairement à la joue.

Grâce à cette disposition, les barres conductrices sont positionnées rigoureusement dans la joue qui est elle-même positionnée rigoureusement par son emboîtement dans la ceinture, et l'ensemble des contacts se trouve enfermé dans le boîtier étanche sans disposition supplémentaire.

De préférence, les extrémités des barres conductrices débouchant à l'intérieur du boîtier sont incurvées, leur convexité étant dirigée vers la lame conductrice mobile, de manière à faciliter le contact avec cette lame.

Suivant une réalisation avantageuse de l'invention, les barres conductrices précitées sont doublement cambrées à leur sortie hors du boîtier pour venir s'aligner avec des bornes de connexion de la bobine du relais.

L'ensemble des connexions du relais peut donc venir s'insérer dans le quadrillage normalisé d'une planche de circuit imprimé. En outre, ce repli en Z ménage, sous le boîtier du relais, l'équivalent d'une cale d'épaisseur qui éloigne le boîtier de la planche et joue le rôle d'un pion de lavage.

Suivant une réalisation préférée de l'invention, la bobine du relais est surmoulée dans le boîtier, ensemble avec le circuit magnétique, dans une masse de matière isolante sensiblement parallélipipédique servant de support à ce circuit magnétique qui est en L et dont les deux branches s'appuient sur deux faces du surmoulage de la bobine.

Une première branche du circuit magnétique est transversale à l'axe de la bobine et porte un noyau magnétique coaxial à la bobine et une seconde branche dudit circuit s'étend parallèlement à la bobine jusqu'à l'extrémité de celle-ci.

Ces dispositions assurent une fixation et une protection étanche parfaite de la bobine, en même temps qu'une excellente fixation du circuit magnétique.

Suivant une réalisation perfectionnée de l'invention, le relais comprend une armature sensible à l'action de la bobine pour actionner la lame conductrice. Cette armature est articulée autour d'un axe coïncidant sensiblement avec l'extrémité de la seconde branche du circuit magnétique et comprend un bras-poussoir en matériau non magnétique qui s'etend le long de ladite seconde branche.

Ce matériau non magnétique évite toute perte de flux comme il s'en produit habituellement avec les matériaux magnétiques.

De plus, ce matériau présente une certaine élasticité pour exercer un effet de ressort sur les lames conductrices mobiles et assurer plus sûrement le contact.

De préférence le bras-poussoir comporte une branche coudée dans laquelle est surmoulée une plaquette magnétique.

L'armature d'actionnement devant normalement présenter un coude, ce coude est situé dans la partie non-magnétique constituant le bras-poussoir, et est obtenu par moulage, ce qui évite d'avoir à plier une pièce métallique fragile. En outre, le surmoulage de la plaquette métallique à l'intérieur de ce coude assure l'isolement électrique de la plaquette vis-à-vis des lames mobiles situées à faible distance.

Suivant une réalisation perfectionnée de l'invention, l'armature précitée est fixée sur les joues par l'intermédiaire de dispositifs à pivot, de manière à obtenir un fonctionnement mécanique excellent de cet organe.

Suivant un autre perfectionnement de l'invention, chaque lame conductrice mobile comprend une tige cylindrique partiellement aplatie, la partie cylindrique de cette tige constituant un contact mobile.

Cette réalisation permet d'obtenir à la fois une souplesse suffisante des lames mobiles et une bonne coopération avec les contacts fixes.

L'invention prévoit encore que chaque lame conductrice mobile soit pliée en U, les extrémités cylindriques de cette lame constituant un contact double, ce qui améliore considérablement la probabilité d'un bon contact.

D'autres particularités et avantages de l'invention ressortiront encore de la description détaillée qui va suivre.

Aux dessins annexés, donnés à titre d'exemple non limitatif:
la figure 1 est une vue en coupe longitudinale d'un relais conforme à l'invention,
- la figure 2 est une vue en coupe suivant II-II de la figure 1, les joues étant supposées enlevées,
- la figure 3 est une vue en coupe suivant III-III de la figure 1, en cours de fabrication, à l'encastrement des joues,
- la figure 4 est une vue en perspective d'une joue avec son équipement complet,
- la figure 5 est une vue en coupe partielle suivant V-V de la figure 1,
- la figure 6 est une vue éclatée, en coupe suivant VI-VI de la figure 1,
- la figure 7 est une vue en coupe suivant VII-VII de la figure 6,
- la figure 8 est une vue en perspective d'une réalisation particulière d'une lame mobile,
- la figure 9 est une vue en perspective du relais, avec arrachement partiel.

En référence aux figures 1 à 5, le relais comprend un boîtier en matière plastique formé d'une ceinture 1 et de deux joues 2 encastrées sur deux des faces du boîtier par l'intermédiaire d'épaulements 3 (figures 3 et 4).

Une bobine 4 est surmoulées dans la ceinture 1, le surmoulage étant sensiblement parallélépipédique. Ce surmoulage inclut un circuit magnétique 5 en L dont une première branche 6 s'étend transversalement à la bobine et dont une seconde branche 7 s'étend parallèlement à la bobine jusqu'à l'extrémité de celle-ci.

Un noyau 8, coaxial à la bobine, est fixé par une extrémité à la branche 6 du circuit 5 et il présente à son autre extrémité un épanouissement polaire 9.

Le fil de la bobine est relié à des connexions de sortie 11 faisant saillie sous le relais et surmoulées dans la ceinture 1.

L'ensemble qui vient d'être décrit, à l'exception des joues 2, est entièrement surmoulé avec la ceinture 1.

Une armature mobile 12 se compose d'un bras-poussoir 13 en matière plastique relativement souple et d'une plaquette magnétique 14. Le bras-poussoir 13 présente une extrémité coudée 15 et la plaquette 14 est surmoulée avec le bras 13 à l'intérieur de ce coude.

Au voisinage du coude 15, le bras 13 présente deux paliers latéraux 16 coopérant avec des pivots 17 ménagés sur les joues 2 au voisinage de l'extrémité libre du circuit magnétique 5 (Fig. 6 et 7). Ces paliers sont positionnés de manière que l'axe qu'ils définissent coïncide avec l'axe théorique idéal de rotation 20 (fig. 1).

Le coude 15 présente un angle un peu supérieur à 90° et les pivots 17 sont situés de telle manière que le bras 13 vienne s'étendre le long de la branche 7 du circuit 5, la plaquette 14 étant écartée de l'épanouissement 9.

Dans chacune des joues 2 sont surmoulées deux barres conductrices 18, 19 cambrées à l'intérieur du surmoulage pour venir déboucher à l'intérieur du boîtier perpendiculairement à la joue et constituer des contacts fixes 21, 22 respectivement. Dans l'exemple représenté à la figure 3, les bornes précitées sont en deux parties correspondant à des métaux différents, ce qui ne modifie pas le principe du cambrage.

L'autre extrémité des barres 18, 19 débouche en bas du relais, par la tranche de la joue 2, pour constituer des pattes de connexion 23,24.

A leur sortie de la joue, les barres 18, 19 présentent une double courbure en Z pour que les pattes 23, 24 se trouvent alignées avec les connexions 11 de la bobine. Il résulte de cette double courbure un repli 25 qui forme cale pour éloigner légèrement le relais d'une planche de circuit imprimé 26 sur laquelle il est fixé. Les replis jouent donc le rôle de "pions de lavage" après soudure (fig. 5).

Une troisième barre conductrice 27 a ses deux extrémités qui sortent de la même façon que celles des barres précédentes. Sur son extrémité 28 intérieure au boîtier est soudée une lame conductrice mobile 29 réalisée à partir d'un fil rond partiellement aplati. La partie cylindrique 31 de cette lame s'intercale entre les contacts 21 et 22 convenablement décalés à cet effet. Pour obtenir un meilleur contact, les parties en saillie 21 et 22 sont incurvées (figure 4), leur convexité étant dirigée vers la lame 29.

Suivant une variante de réalisation, la lame mobile peut être constituée par un fil rond 129 courbé en U et aplati sauf à ses extrémités 131a, 131b (figure 8). Ce dédoublement des contacts améliore considérablement la probabilité d'un bon contact.

Suivant une autre variante de réalisation de l'invention, les pattes de connexions issues des barres 18, 19, 27 sont amincies de la manière représentée sur la patte 32 (figure 4). Cette disposition permet à la fois de réaliser le double cambrage en Z dans une partie large et résistante de la borne conductrice, de ménager une patte de petite dimension venant s'insérer facilement dans un orifice courant d'une planche de circuit imprimé, et de procurer, suivant la longueur de l'amincissement, un espacement plus important entre le relais et la planche 26 que celui formé par le repli 25.

Le contact fixe de repos 21 est positionné de manière que le contact mobile 31 vienne s'appuyer sur lui en position de repos du relais (figure 1 ) c'est-à-dire quand la plaquette magnétique 14 n'est pas sollicitée.

Quand la bobine 4 est excitée, la plaquette 14 est attirée par l'épanouissement 9 et l'armature 12 pivote autour de ses pivots latéraux. Le bras-poussoir 13 soulève alors la lame 29, de sorte que le contact mobile 31 vient s'appuyer sur le contact fixe de travail 22. La course angulaire de l'armature 12 est prévue un peu supérieure à ce qui serait nécessaire, de manière à obtenir un bon contact en position de travail, l'excès de course étant absorbé par l'élasticité de la lame 29 et du bras-poussoir 13.

En position de travail, aucune perte de flux ne se produit par l'intermédiaire de l'armature 12, puisque le bras-poussoir 13, situé au voisinage de la bobine, est en matériau non magnétique.

Malgré le voisinage de la palette 14 et du circuit électrique constitué par la lame 29, le recouvrement de cette palette par le repli coudé 15 assure un excellent isolement électrique. Pour fabriquer le relais, on prépare trois ensembles surmoulés suivant la technique classique.

Un premier ensemble comprend la ceinture 1, la bobine 4 avec ses connexions 11, et le circuit magnétique 5 avec le noyau 8.

Un second ensemble comprend l'armature 12, constituée du bras-poussoir 13 surmoulé sur la plaquette 14. La fabrication de cette pièce par surmoulage évite d'avoir à couder une pièce métallique relativement fragile.

Enfin, un troisième ensemble est constitué par une (ou deux) joue(s) 2 dans lesquelles sont surmoulées les barres conductrices.

Après avoir convenablement mis en place l'armature 12, on encastre les joues 2 suivant les flèches F (fig. 3), puis on les soude par un procédé connu.

Enfin, on replie en Z les pattes 23, 24 et 32 comme indiqué plus haut, de manière à les mettre au même pas que les connexions 11 de la bobine, par exemple au pas de 2,54 mm.

Le relais obtenu est parfaitement étanche et se prête très bien à une fabrication automatisée.

## Revendications

1. Relais électromagnétique étanche comprenant, dans un boîtier multifaces (1, 2), des organes moteurs comprenant notamment une bobine (4) et un circuit magnétique (5) pour actionner au moins une lame conductrice mobile (29) coopérant avec des contacts fixes (21, 22) et des connexions de sortie (11. 23, 24, 32) faisant saillie hors dudit boîtier sur l'une des faces de ce dernier, des barres conductrices (18, 19, 27) étant surmoulées dans au moins l'une des faces laterales du boîtier pour constituer d'une part les contacts fixes (21, 22) et le support (31) de la lame mobile (29) et d'autre part, en débouchant à l'extérieur du boîtier parallèlement à ladite face latérale, une partie (23, 24, 32) des connexions de sortie du relais, caractérisé en ce que le boîtier est constitué par une ceinture parallélépipèdique (1) ouverte sur au moins l'une de ses faces latérales, contenant les organes moteurs (4, 5), et dont la base est traversée par les connexions (11) de sortie de la bobine, la face latérale du boîtier dans laquelle sont surmoulées les barres conductrices étant constituée par une joue (2) emboîtée sur la face ouverte de la ceinture et soudée sur celle-ci, les barres conductrices surmoulées (18, 19, 27) étant cambrées au sein du surmoulage de manière à ce que leurs extrémités formant les contacts fixes (21, 22) et le support (31) de la barre mobile débouchent à l'intérieur de la ceinture, perpendiculairement à la joue.

2. Relais conforme à la revendication 1, caractérisé en ce que les barres conductrices (18, 19) relatives aux contacts fixes (21, 22) sont en deux parties assemblées au sein du surmoulage et faites de métaux différents.

3. Relais conforme à la revendication 2, caractérisé en ce que les extrémités des barres conductrices (18, 19) débouchant à l'intérieur du boîtier et relatives aux contacts fixes sont incurvées, leur convexité étant dirigée vers la lame conductrice mobile (29).

4. Relais conforme à l'une des revendications 1 à 3, caractérisé en ce que les barres conductrices (18, 19, 27) précitées sont doublement cambrées à leur sortie hors du boîtier pour venir s'aligner avec les bornes de connexion (11) de la bobine (4) du relais.

5. Relais conforme à l'une des revendications 1 à 4, caractérisé en ce que la bobine (4) du relais est surmoulée dans le boîtier ensemble avec le circuit magnétique (5).

6. Relais conforme à la revendication 5, caractérisé en ce que le circuit magnétique (5) est en L, deux branches du L s'appuyant sur deux faces du surmoulage de la bobine (4).

7. Relais conforme à la revendication 6, caractérisé en ce qu'une première branche (6) du circuit magnétique (5) est transversale à l'axe de la bobine (4) et porte un noyau magnétique (8) coaxial à la bobine (4), une seconde branche (7) dudit circuit (5) s'étendant parallèlement à la bobine (4) jusqu'à l'extrémité de celle-ci.

8. Relais conforme à la revendication 7, caractérisé en ce qu'il comprend une armature (12) sensible à l'action de la bobine (4) pour actionner la lame conductrice (29), cette armature (12) étant articulée autour d'un axe théorique (2) coïncidant sensiblement avec l'extrémité de la seconde branche (7) du circuit magnétique (5) et comprenant au moins un bras-poussoir (13) en matériau non magnétique qui s'étend le long de ladite seconde branche (7).

9. Relais conforme à la revendication 8, caractérisé en ce que le bras-poussoir (13) est en matériau élastique.

10. Relais conforme à l'une des revendications 8 ou 9, caractérisé en ce que le bras-poussoir (13) comporte une branche coudée (15) dans laquelle est surmoulée une plaquette magnétique (14).

11. Relais conforme à l'une des revendications 8 à 10, caractérisé en ce que l'armature (12) précitée est fixée sur les joues (2) par l'intermédiaire de dispositifs à pivot (16, 17) venant de moulage.

12. Relais conforme à la revendication 11, caractérisé en ce que les dispositifs à pivot (16, 17) sont positionnés de manière que leur axe commun coïncide avec l'axe théorique (20) précité.

13. Relais conforme à l'une des revendications 1 à 12, caractérisé en ce que chaque lame conductrice mobile (29) comprend une tige cylindrique partiellement aplatie, la partie cylindrique de cette tige constituant un contact mobile (31).

14. Relais conforme à la revendication 13, caractérisé en ce que chaque lame conductrice mobile (129) est pliée en U, les extrémités cylindriques (131 a, 131 b) de cette lame constituant un contact double.

## Claims

1. A sealed electromagnetic relay comprising, in a multi-surface housing (1, 2), drive means comprising, more particularly, a coil (4) and a magnetic circuit (5) to actuate at least one movable conductive strip (29) co-operating with fixed contacts (21, 22), and output connections (11, 23, 24 32) projecting from said housing on one of the surfaces thereof, conductive bars (18, 19, 27) being embedded in at least one of the side surfaces of the housing to form, on the one hand, the fixed contacts (21, 22) and the support (31) for the movable strip (29) and, on the other hand, by leading to the exterior of the housing parallel to the said side surface, a part (23, 24, 32) of the relay output connections, characterised in that the housing comprises a parallelepipedal belt (1) open at least at one of its side surfaces and containing the drive means (4, 5), the base having the coil output connections (11) extending therethrough, the side surface of the housing in which the conductive bars are cast being in the form of a cheek (2) fitted on and welded to the open surface of the enclosure, the embedded conductive bars (18, 19, 27) being curved inside the embedding so that their ends, which form the fixed contact (21, 22) and the support (31) of the movable bar, lead to the interior of the enclosure perpendicularly to the cheek.

2. A relay according to claim 1, characterised in that the conductive bars (18, 19) associated with the fixed contacts (21, 22) are in two parts which are connected inside the embedding and are made of different metals.

3. A relay according to claim 2, characterised in that the ends of the conductive bars (18, 19) leading to the interior of the housing and associated with the fixed contacts are curved, their convexity being directed towards the movable conductive strip (29).

4. A relay according to any one of claims 1 to 3, characterised in that the said conductive bars (18, 19, 27) are bent twice where they leave the housing in order to line up with the connecting terminals (11) of the relay coil (4).

5. A relay according to any one of claims 1 to 4, characterised in that the relay coil (4) is embedded in the housing together with the magnetic circuit (5).

6. A relay according to claim 5, characterised in that the magnetic circuit (5) is L-shaped, two arms of the L bearing on two surfaces of the embedding containing the coil (4).

7. A relay according to claim 6, characterised in that a first arm (6) of the magnetic circuit (5) is situated transversely of the axis of the coil (4) and bears a magnetic core (8) coaxial with the coil (4), a second arm (7) of said circuit (5) extending parallel to the coil to the end thereof.

8. A relay according to claim 7, characterised in that it comprises an armature (12) sensitive to the action of the coil (4) to actuate the conductive strip (29), said armature (12) being articulated about a fulcrum (20) coinciding substantially with the end of the second arm (7) of the magnetic circuit (5) and comprising at least one push member (13) of non-magnetic material extending along the said second arm (7).

9. A relay according to claim 8, characterised in that the push member (13) is made of elastic material.

10. A relay according to claim 8 or 9, characterised in that the push member (13) comprises a bent arm (15) into which a magnetic lamination is embedded.

11. A relay according to any one of claims 8 to 10, characterised in that the said armature (12) is secured to the cheeks (2) by means of integrally cast pivot means (16, 17).

12. A relay according to claim 11, characterised in that the pivot means (16, 17) are so positioned that their common axis coincides with the said fulcrum (20).

13. A relay according to any one of claims 1 to 12, characterised in that each movable conductive strip (29) comprises a partially flattened cylindrical rod, the cylindrical part of this rod constituting a movable contact (31).

14. A relay according to claim 13 characterised in that each movable conductive strip (129) is folded into a U-shape, the cylindrical ends (131a, 131b) of this strip constituting a double contact.

## Patentansprüche

1. Hermetisch abgedichtetes elektromagnetisches Relais, das in einem mehrflächigen Gehäuse (1, 2) Antriebsorgane mit namentlich einer Spule (4) und einem Magnetkreis (5) zum Betätigen wenigstens einer mit festen Kontaktstücken (21, 22) zusammenwirkenden beweglichen Leiterzunge (29) enthält und Ausgangsanschlüsse (11, 23, 24, 32) die auf einer Fläche des Gehäuses aus letzterem herausragen, sowie Leiterstäbe (18, 19, 27) aufweist, die in wenigstens einer der Seitenflächen des Gehäuses eingebettet sind, um einerseits die festen Kontaktstücke (21, 22) sowie die Halterung (31) der beweglichen Zunge (29) und anderseits, parallel zur genannten Seitenfläche aus dem Gehäuse herausragend, einen Teil (23, 24, 32) der Ausgangsanschlüsse des Relais zu bilden, dadurch gekennzeichnet, daß das Gehäuse von einem wenigstens an einer seiner Seiten offenen parallelepipedischen Umfassungsteil (1) gebildet ist, der die Antriebsorgane (4, 5) enthält und dessen Basis von den Ausgangsanschlüssen (11) der Spule durchsetzt ist, wobei die Seitenfläche des Gehäuses, in der die Leiterstäbe eingebettet sind, von einem an die offene Seite des Umfassungsteils angefügten und an letzterem angeschweißten Seitenteil (2) gebildet ist, und wobei die eingebetteten Leiterstäbe (18, 19, 27) im Inneren der Einbettungsmasse so umgebogen sind, daß ihre die festen Kontaktstücke (21, 22) und die Halterung (31) der beweglichen Zunge bildenden Enden senkrecht zu dem Seitenteil (2) in das Innere der Umfassung hineinragen.

2. Relais nach Anspruch 1, dadurch gekennzeichnet, daß die Leiterstäbe (18, 19) für die festen Kontaktstücke (21, 22) aus zwei Teilen bestehen, die in der Einbettungsmasse zusammengefügt sind und aus zwei verschiedenen Metallen bestehen.

3. Relais nach Anspruch 2, dadurch gekennzeichnet, daß die Enden der in das Innere des Gehäuses ragenden Leiterstäbe (18, 19) für die festen Kontaktstücke gekrümmt sind, wobei sie mit ihrer konvexen Seite gegen die bewegliche Leiterzunge (29) gerichtet sind.

4. Relais nach einem der Ansprüche 1 bis 3, dadurch gekennzeichnet, daß die Leiterstäbe (18, 19, 27) an ihrer Austrittsstelle aus dem Gehäuse zweimal so umgebogen sind, daß sie in einer Linie mit den Anschlußklemmen (11) der Spule (4) des Relais zu liegen komm<:₁:.

5. Relais nach einem der Ansprüche bis 4, dadurch gekennzeichnet, daß die Spule (4) des Relais zusammen mit dem Magnetkreis (5) in dem Gehäuse eingebettet ist.

6. Relais nach Anspruch 5, dadurch gekennzeichnet, daß der Magnetkreis (5) L-förmig ist, wobei die zwei Schenkel des L an zwei Flächen der Einbettungsmasse der Spule (4) anliegen.

7. Relais nach Anspruch 6, dadurch gekennzeichnet, daß der erste Schenkel (6) des Magnetkreises (5) quer zur Achse der Spule (4) verläuft und einen koaxial zur Spule (4) verlaufenden Magnetkern (8) trägt, und daß der zweite Schenkel (7) des Magnetkreises (5) sich parallel zur Spule (4) bis zu deren Ende erstreckt.

8. Relais nach Anspruch 7, dadurch, gekennzeichnet, daß es einen Anker (12) besitzt, der auf die Wirkung der Spule (4) so anspricht, daß er die Leiterzunge (29) betätigt, wobei der Anker (12) um eine gedachte Achse (20), die im wesentlichen mit dem Ende des zweiten Schenkels (7) des Magnetkreises (5) zusammenfällt, gelenkig gelagert ist und wenigstens einen Stoßarm (13) aus nichtmagnetischem Material enthält, der sich längs des zweiten Schenkels (7) erstreckt.

9. Relais nach Anspruch 8, dadurch gekennzeichnet, daß der Stoßarm (13) aus elastischem Material besteht.

10. Relais nach Anspruch 8 oder 9, dadurch gekennzeichnet, daß der Stoßarm (13) einen abgebogenen Schenkel (15) aufweist, an dem eine magnetische Platte (14) angeformt ist.

11. Relais nach einem der Ansprüche 8 bis 10, dadurch gekennzeichnet, daß der Anker (12) mittels angeformter Zapfeneinrichtungen (16, 17) an den Seitenteilen (2) befestigt ist.

12. Relais nach Anspruch 11, dadurch gekennzeichnet, daß die Zapfeneinrichtungen (16, 17) so angebracht sind, daß ihre gemeinsame Achse mit der gedachten Achse (20) zusammenfällt.

13. Relais nach einem der Ansprüche 1 bis 12, dadurch gekennzeichnet, daß jede bewegliche Leiterzunge (29) aus einer teilweise abgeflachten zylindrischen Stange besteht, wobei der zylindrische Teil dieser Stange ein bewegliches Kontaktstück (31) bildet.

14. Relais nach Anspruch 13, dadurch gekennzeichnet, daß jede bewegliche Leiterzunge (129) U-förmig gebogen ist, und daß die zylindrischen Enden (131 a, 131 b) dieser Leiterzunge ein bewegliches Kontaktstück bilden.
